# EUROPÄISCHE PATENTANMELDUNG

(11) **EP 1 657 381 A1**
(43) Veröffentlichungstag der Anmeldung: **17.05.2006**
(21) Anmeldenummer: 05090295.6
(22) Anmeldetag: 25.10.2005
(51) Int. Cl.: E05B 19/00

(54) **Kreuzbartschlüsselprofil**

(30) Priorität: 16.11.2004 DE 102004056140
(71) Anmelder: ASSA ABLOY Sicherheitstechnik GmbH, 72458 Albstadt (DE)
(72) Erfinder: Kikebusch, Bernd, 14165 Berlin (DE)
(74) Vertreter: Meissner, Peter E.

(57) **Zusammenfassung**

Die Erfindung betrifft ein Kreuzbartschlüsselprofil, dessen Querschnitt durch zwei senkrecht zueinander stehende Ebenen definiert ist, und zwar eine X-Z Ebene und eine Y-Z Ebene, wobei durch die Z Achse die Längsrichtung des Schlüsselprofils bestimmt ist, dadurch gekennzeichnet, dass unterschiedliche Schlüsselprofile durch Kombination von Profilarmen gebildet werden, die in der X- und X+ Achsrichtung verlaufen, während die in Y- und Y+ Achsrichtung verlaufenden Profilarme unverändert bleiben.

## Beschreibung

Die Erfindung betrifft ein Kreuzbartschlüsselprofil, dessen Querschnitt durch zwei senkrecht zueinander stehende Ebenen definiert ist, und zwar eine X-Z Ebene und eine Y-Z Ebene, wobei durch die Z Achse die Längsrichtung des Schlüsselprofils bestimmt ist, gemäß dem Oberbegriff des Anspruchs 1.

Ein derartiges Kreuzbartschlüsselprofil ist beispielsweise aus dem DE.296 10 127 U1 bekannt.

Aufgabe der vorliegenden Erfindung ist es, die Variationsmöglichkeiten des Profils zu erhöhen.

Gelöst wird diese Aufgabe ausgehend von den Merkmalen des Oberbegriffs des Anspruchs 1 dadurch, dass unterschiedliche Schlüsselprofile durch Kombination von Profilarmen gebildet werden, die in der X- und X+ Achsrichtung verlaufen, während die in Y- und Y+ Achsrichtung verlaufenden Profilarme unverändert bleiben.

Nach einer Ausgestaltung kann der in X- oder X+ Achsrichtung verlaufende Profilarm unverändert bleibt und der zugehörige in X+ oder in X- Achsrichtung verlaufende Profilarm wird variiert.

Eine Möglichkeit der Profilvariation kann dadurch erfolgen, dass sie in der X- oder X+ Achsrichtung durch Drehung des Profils um die X Achse gebildet ist.

Möglich ist auch, dass das Profil in X+ oder X- Achsrichtung durch Spiegelung des Profilarmes in der X - oder X+ Achsrichtung an der Y-Z-Ebene gebildet ist. Oder aber dass das Profil in X+ oder X- Achsrichtung durch Spiegelung des Profilarmes in der X- oder X+ Achsrichtung an der Y-Z Ebene und Drehung um die X+ oderX- Achsrichtung gebildet ist.

Die Drehung liegt dabei zwischen 0 und 180°.

Die Erfindung soll nachfolgend an in den Zeichnungen dargestellten Ausführungsbeispielen erläutert werden.

Dabei zeigt:
Fig. 1 die Darstellung der Drehung des Profils,
Fig. 2 ein Ausführungsbeispiel nach Anspruch 3,
Fig. 3 ein Ausführungsbeispiel nach Anspruch 5 und
Fig. 4 ein weiteres Ausführungsbeispiel gemäß der Lehre nach Anspruch 5

In der Figur 1 sind die verschiedenen Richtungen zur Erläuterung der in den Ansprüchen beschriebenen Ausführungen dargestellt.

Die mit Y-Z bezeichnete Ebene ist die Ebene, in die sich der Schlüssel mit seinem Schaft erstreckt. Diese Ebene Y-Z ist gleichzeitig die Spiegelebene. Senkrecht hierzu verläuft die X-Z-Ebene, von der in der Figur 1 nur die X Achse gezeichnet ist.

Ausgehend von der Y-Z-Ebene wurden die Profilarme in der X Achse mit X+ bzw. X-bezeichnet. Entsprechendes gilt für die Y-Achse, wobei hier die Profilarme von derX-Z-Ebene ausgehen und mit Y+ und Y- bezeichnet worden sind.

Bei der Ausführung nach Figur 2 ist erkennbar, dass der rechte Profilarm X+ um die X + Achse um 180° gedreht worden ist. Der linke Profilarm ist ebenso unverändert geblieben wie die beiden Profilarme Y+ und Y-.

Bei den beiden in den Figuren 3 und 4 dargestellten Ausführungen für ein Kreuzbartschlüsselprofil wurde eine Spiegelung des X- Profilarmes an der Y-Z-Ebene vorgenommen und zusätzlich erfolgte eine Drehung dieses Profilarmes um die X + Achse.

Bei den hier dargestellten Ausführungsbeispielen erfolgte die Drehung jeweils um 180°.

Selbstverständlich ist auch eine Ausführung möglich, bei der die Drehung um einen Winkel zwischen 0 und 180 ° erfolgte. In diesem Fall ergibt sich das Profil dann aus der Projektion auf eine Querschnittsebene senkrecht zu der Y-Z-Ebene.

## Patentansprüche

1. Kreuzbartschlüsselprofil, dessen Querschnitt durch zwei senkrecht zueinander stehende Ebenen definiert ist, und zwar eine X-Z Ebene und eine Y-Z Ebene, wobei durch die Z Achse die Längsrichtung des Schlüsselprofils bestimmt ist, **dadurch gekennzeichnet, dass** unterschiedliche Schlüsselprofile durch Kombination von Profilarmen gebildet werden, die in der X- und X+ Achsrichtung verlaufen, während die in Y- und Y+ Achsrichtung verlaufenden Profilarme unverändert bleiben.

2. Kreuzbartschlüsselprofil nach Anspruch 1,
**dadurch gekennzeichnet,**
**dass** der in X- oder X+ Achsrichtung verlaufende Profilarm unverändert bleibt und der zugehörige in X+ oder in X- Achsrichtung verlaufende Profilarm variiert wird.

3. Kreuzbartschlüsselprofil nach Anspruch 2,
**dadurch gekennzeichnet,**
**dass** die Profilvariation in der X- oder X+ Achsrichtung durch Drehung des Profils um die X Achse gebildet ist.

4. Kreuzbartschlüsselprofil nach einem der vorstehenden Ansprüche,
**dadurch gekennzeichnet,**
**dass** das Profil in X+ oder X- Achsrichtung durch Spiegelung des Profilarmes in der X - oder X+ Achsrichtung an der Y-Z Ebene gebildet ist.

5. Kreuzbartschlüsselprofil nach einem der vorstehenden Ansprüche,
**dadurch gekennzeichnet,**
**dass** das Profil in X+ oder X- Achsrichtung durch Spiegelung des Profilarmes in der X- oder X+ Achsrichtung an der Y-Z Ebene und Drehung um die X+ oder X- Achsrichtung gebildet ist.

6. Kreuzbartschlüsselprofil nach Anspruch 3 oder 5,
**dadurch gekennzeichnet,**
**dass** die Drehung zwischen 0 und 180° liegt.
